# EUROPÄISCHE PATENTSCHRIFT

(11) **EP 1 748 112 B1**
(45) Veröffentlichungstag und Bekanntmachung des Hinweises auf die Patenterteilung: **27.08.2014**
(21) Anmeldenummer: 06015616.3
(22) Anmeldetag: 26.07.2006
(51) Int. Cl.: E02F 3/36

(54) **Anbauwerkzeug für Baumaschinen**
Extension tool for construction machine
Outil d'extension pour engin de travaux publics

(30) Priorität: 29.07.2005 DE 202005011952 U
(43) Veröffentlichungstag der Anmeldung: 31.01.2007
(73) Patentinhaber: Liebherr-Hydraulikbagger GmbH, 88457 Kirchdorf/Iller (DE)
(72) Erfinder: Grau, Robert, 89250 Senden (DE)
(74) Vertreter: Laufhütte, Dieter

(56) Entgegenhaltungen:
- EP-A- 1 443 013
- EP-A2- 1 561 865
- WO-A-90/08234
- WO-A1-01/88280
- DE-A1- 3 200 800
- US-A- 4 717 166
- US-A- 4 854 814
- US-A- 5 561 926

## Beschreibung

Die Erfindung betrifft ein Anbauwerkzeug für Baumaschinen mit einer Aufnahme, über die das Anbauwerkzeug mit einem Schnellwechseladapter einer Baumaschine verbindbar ist, bestehend aus zwei Aufnahmeblechen.

Bei Baumaschinen, beispielsweise Hydraulikbaggern ist es üblich, Anbauwerkzeuge über sogenannte Schnellwechseladapter in einfacher Weise aufzunehmen und wieder abzulegen. Bei Baumaschinen können unterschiedlichste Anbauwerkzeuge verwendet werden. Dabei sind je nach Funktion die Aufnahmen unterschiedlicher Anbauwerkzeuge auf bestimmte Baumaschinen ausgerichtet, das bedeutet, dass bestimmte Baumaschinen, nur mit bestimmten Anbauwerkzeugen mit entsprechend eingestellten Aufnahmen bestimmte Funktionen durchführen können. Als Beispiel eines derartig speziellen Anbauwerkzeugs, das schon von seiner Aufnahmegeometrie an eine bestimmte Baumaschine angepaßt werden muss, wäre ein Gabelträger zu nennen, der beispielsweise an Radladern oder Hydraulikbaggern anbaubar ist. Die Winkel und Positionen beim Einbau der Gabelträger an Baumaschinen beeinflussen die Kinematik und die Traglasten, mit dem das jeweilige Gerät, also beispielsweise der Hydraulikbagger oder der jeweilige Gabelträger bewegt werden kann.

Das kann anhand der in den beigefügten Figuren dargestellten Ausführungsformen nach dem Stand der Technik näher erläutert werden. In den Figuren 1 und 2 ist hier ein Gabelträger 10 als Beispiel für ein Anbauwerkzeug gezeigt, der eine aus zwei Aufnahmeblechen 12 bestehende Aufnahme 14 aufweist, an welche ein Schnellwechseladapter 16 eines hier nicht näher dargestellten Baggers ankoppelbar ist.

Der Gabelträger 10 ist an sich konventionell aufgebaut und weist zwei Gabelzinken 18 auf.

Der Schnellwechseladapter 16 wird üblicherweise mit seinem Haken und einem zwischen den Aufnahmeblechen 12 verlaufendes Rohr 22 während des Einkoppelvorgangs verschwenkt, bis er mit einem Bolzen 24 mit den Aufnahmeblechen 12 verbolzbar ist.

In Figur 3, die ebenfalls den Stand der Technik darstellt, ist die Anbausituation des Gabelträgers 10 an einen Hydraulikbagger 5 dargestellt, wobei hier der Stiel 7 des Hydraulikbaggers in zwei verschiedenen Positionen dargestellt ist. Einmal in einer Position, in der der Gabelträger 10 abgesetzt ist (untere Position) und eine Position, in der der Gabelträger 10 möglichst weit nach oben bewegt ist (obere Position).

In seiner Neutralstellung ist der Gabelträger 10 unter einem bestimmten Winkel α gegenüber dem Schnellwechseladapter ausgerichtet. Aus der Figur 3a ergibt sich, wie der Winkel α festgelegt wird.

Je nach Winkelposition α, das heißt je nach Ausrichtung des Gabelträgers ergibt sich eine unterschiedliche Kinematik bzw. eine unterschiedliche Traglast oder eine unterschiedliche Stapelhöhe für das auf dem Gabelträger 10 aufzustapelnde Gut. In Figur 3 ist die Stapelhöhe, die sich durch die untere Endstellung des Gabelträgers 10 ergibt mit 1000 mm angegeben. Hier begrenzt die Stellung des Stiels 7 die erreichbare Stapelhöhe.

Anhand des Vergleichs der Figuren 4, 5 und 6 wird nun dargestellt, wie sich die Kinematik bzw. Stapelhöhe für unterschiedliche Einbauwinkel α des Gabelträgers 10 verändert. Die jeweiligen Zahlenangaben sind jeweils Längenangaben in mm.

So kann man aus dem Vergleich der Figur 4 mit der Figur 5 beispielsweise sehen, dass die Stapelhöhe bei Veränderung des Winkels α von +30° bis zum Winkel α = -8° wesentlich vergrößert werden kann. Diese Verbesserung geht aber gleichzeitig mit der Verminderung der aufnehmbaren Traglast im Nahbereich des Baggers einher, so dass je nach Aufgabe zwei unterschiedliche Anbaugeräte, das heißt im vorliegenden Fall Gabelträger zur Verfügung gestellt werden müssen.

In der Praxis hat sich nun gezeigt, dass der Kunde mit der ausgelieferten Gabelträgerkinematik nicht immer zufrieden ist, da sich oft erst bei der Anwendung zeigt, ob ein Gerät sich optimal, eingeschränkt oder unbefriedigend bewegen lässt.

Aus der EP 1 561 865 A2 ist ein Anbauwerkzeug für Baumaschinen nach dem Oberbegriff des Anspruchs 1 bekannt. Aus der WO 01/88280 A2 ist ein Schnellwechseladapter bekannt, der in zwei vorbestimmten Positionen fixierbar ist, so dass das Anbauwerkzeug in zwei Positionen relativ zum Schnellwechseladapter fixiert werden kann.

Aufgabe der vorliegenden Erfindung ist es nun, ein gattungsgemäßes Anbauwerkzeug derart zu verbessern, dass das Anbauwerkzeug optimal an den Einsatz in der Baumaschine angepaßt werden kann.

Erfindungsgemäß wird diese Aufgabe durch ein Anbauwerkzeug mit der Kombination der Merkmale des Anspruchs 1 gelöst. Demnach weist ein Anbauwerkzeug von Baumaschinen eine Aufnahme auf, über die das Anbauwerkzeug mit einem Schnellwechseladapter einer Baumaschine verbindbar ist. Diese Aufnahme besteht aus zwei Aufnahmeblechen, wobei ein Aufnahmekasten in einer vorbestimmten Winkelstellung relativ zum Anbauwerkzeug mit den Aufnahmeblechen verbindbar ist und wobei der Schnellwechseladapter an dem Aufnahmekasten ankuppelbar ist.

Erfindungsgemäß sind die Lochbilder der Befestigungsbohrungen so in den Aufnahmeblechen vorgesehen sein, dass der Aufnahmekasten in drei unterschiedlichen Hauptwinkelstellungen mit den Aufnahmeblechen verbindbar ist.

Weiterhin ist erfindungsgemäß das Anbauwerkzeug ein Gabelträger. Hier ist eine erste Winkellage des Gabelträgers einstellbar, in welcher eine größere Stapelhöhe auf dem Gabelträger aufnehmbar ist. In einer zweiten Winkellage kann dagegen eine vergleichsweise höhere Traglast aufgenommen werden. Schließlich kann in einer mittleren zwischen diesen liegenden Winkellage eine mittlere Stapelhöhe bzw. Traglast aufgenommen werden.

Die Erfindung besteht also darin, dass nunmehr ein modulartiges System unter Schaffung eines Aufnahmekastens bereitgestellt wird, über das ein spezielles Anbauwerkzeug in unterschiedliche Winkelstellungen bringbar ist, so dass der jeweils gewünschte optimale Einsatz des Anbauwerkzeug zu einer bestimmten Baumaschine gezielt einstellbar ist.

Bevorzugte Ausgestaltungen der Erfindung ergeben sich aus den sich an den Hauptanspruch anschließenden Unteransprüchen.

Demnach können vorteilhaft die Aufnahmebleche eine Mehrzahl von Befestigungsbohrungen aufweisen, die so angeordnet sind, dass der Aufnahmekasten in der vorbestimmten Winkelstellung relativ zum Anbauwerkzeug mit den Aufnahmeblechen verbindbar ist.

Alternativ dazu kann der Aufnahmekasten aber auch einseitig drehfest mit den Aufnahmeflächen verbunden sein, während er auf der anderen Seite gegenüber den Aufnahmeblechen verstellbar ist, um die vorbestimmte Winkelstellung relativ zum Anbauwerkzeug einzustellen. Diese Winkeleinstellung kann beispielsweise über eine Gewindespindel erfolgen. Jeder andere Verstellmechanismus ist hier aber auch geeignet.

Gemäß einer weiteren vorteilhaften Ausgestaltung der Erfindung sind die Aufnahmebleche an das Anbauwerkzeug angeschweißt.

Besonders vorteilhaft kann es sein, wenn die Aufnahmebleche an das Anbauwerkzeug nur angeschraubt sind, da hierdurch für verschiedene Aufnahmebedingungen unterschiedliche Aufnahmebleche im Austausch an das Anbauwerkzeug angeschraubt werden könnten.

Vorteilhaft ist der Aufnahmekasten durch Verbolzungen oder Schwerspannstifte mit den Aufnahmeblechen verbindbar.

Gemäß einer weiteren Ausgestaltung der Erfindung können die Lochbilder in den Aufnahmeblechen so gewählt sein, dass der Aufnahmekasten Zwischenstellungen zwischen den Hauptwinkelstellungen einnehmen kann.

Weitere Merkmale, Einzelheiten und Vorteile der Erfindung ergeben sich aus einem in der Zeichnung dargestellten Ausführungsbeispiel. Es zeigen:
- Figur 1:: eine Ansicht von hinten auf einen Teil eines Anbauwerkzeuges nach dem Stand der Technik,
- Figur 2:: eine Seitenansicht des Anbauwerkzeugs gemäß Figur 1 ebenfalls nach dem Stand der Technik,
- Figur 3:: einen Hydraulikbagger mit angebautem Anbauwerkzeug nach dem Stand der Technik,
- Figuren 4 - 6:: Hydraulikbagger in unterschiedlichen Stellungen mit Anbauwerkzeugen, die unter unterschiedlichen Winkeln angebaut sind,
- Figur 7:: eine perspektivische Ansicht eines Anbauwerkzeugs gemäß einer Ausgestaltung der vorliegenden Erfindung,
- Figur 8:: eine Detaildarstellung eines Teils des Anbauwerkzeugs gemäß Figur 7, ebenfalls in perspektivischer Darstellung und
- Figur 9:: drei Seitenansichten des erfindungsgemäßen Anbauwerkzeugs in unterschiedlichen Winkelstellungen des Aufnahmekastens.

In Figur 7 ist eine Ausführungsvariante der vorliegenden Erfindung gezeigt, in welcher als Aufnahmewerkzeug ein Gabelträger 10 beispielhaft dargestellt ist. Der Gabelträger 10 weist zwei Gabelzinken 18 auf. Diese sind verschieblich auf einer quer verlaufenden Traverse 26 geführte. An der quer verlaufenden Traverse sind auch zwei Aufnahmebleche 12 angeordnet, im hier dargestellten Ausführungsbeispiel angeschweißt.

In den Aufnahmeblechen sind unterschiedliche Lochmuster mit Befestigungsbohrungen 28 und 29 versehen. Wie in der Figur 8 dargestellt sind die der Traverse 26 näher liegenden Befestigungsbohrungen 29 mit den Zahlen 1, 2 und 3 versehen. Die von der Quertraverse 26 ferner liegenden Befestigungsbohrungen 28 weisen dagegen die Nummern 1, 2, 3, 4 und 5 auf. Diese Bohrungen dienen zur Verbolzung mit einem Aufnahmekasten 30, der mit dem Gabelträger 10 verbunden wird, indem man die Verbolzungen bzw. Schwerspannstifte 32 durch die Aufnahmebohrungen 31 des Aufnahmekastens 30 und die Befestigungsbohrungen 28 bzw. 29 der Aufnahmebleche 12 steckt. Je nach Auswahl der entsprechenden Befestigungsbohrungen 28 und 29 wird dabei ein unterschiedlicher Winkel zwischen dem Aufnahmeblech 12 und damit dem Gabelträger 10 einerseits und dem Aufnahmekasten 30 und damit auch mit dem Schnellwechseladapter und dem Baggerstiel des hier nicht näher dargestellten Hydraulikbaggers eingestellt. In dem Ausführungsbeispiel gemäß Figur 7 ist der Aufnahmekasten 30 über die Befestigungsbohrungen 28 und 30 mit der Nummer 1 verbolzt, was einem Winkel von -8,5° entspricht, wie sich aus der Figur 9a ergibt. Bei einem entsprechenden Verbolzen über die Befestigungsbohrungen 28 und 29 mit der Nummer 2 ergibt sich ein Winkel α von +10°, während bei einem entsprechenden Verbolzen mit den Befestigungsbohrungen 28 und 29 mit der Nummer 3 sich entsprechend der Figur 9c ein Winkel α von +28° ergibt. Beim entsprechenden Verbolzen der Befestigungsbohrungen 29 mit den Nummern 1, 2 und 3 mit den Befestigungsbohrungen 28 mit der Nummer 4 bzw. 5 ergibt sich dagegen eine entsprechenden Zwischenstellung, die in der Figur 9 nicht im einzelnen dargestellt ist.

Je nach entsprechender Anbausituation des Aufnahmekastens 30 ergibt sich dann eine den Figuren 4, 5 bzw. 6 entsprechende unterschiedliche Kinematik bzw. Traglast oder Stapelhöhe für die Gabelträger 10.

Wie in der Figur 7 dargestellt, besteht der Aufnahmekasten 30 aus zwei Seitenwänden 34 und 36, die über ein Rohr 38 miteinander verbunden sind (vorteilhaft als Schweißverbindung). Im oberen Bereich des Aufnahmekastens 30 ist eine Aufnahmestange 22 für den Haken 20 (hier nicht näher dargestellt) des Schnellwechseladapters 16 (hier auch nicht näher dargestellt) vorgesehen.

Im unteren Bereich des Aufnahmekastens 30 befinden sich die Aufnahmebohrungen 31, durch die die Verbolzungen bzw. Schwerspannstifte 32 gesteckt werden, um den Aufnahmekasten 30 zu fixieren.

## Patentansprüche

1. Anbauwerkzeug für Baumaschinen mit einer Aufnahme, über die das Anbauwerkzeug mit einem Schnellwechseladapter einer Baumaschine verbindbar ist, bestehend aus zwei Aufnahmeblechen (12), wobei ein Aufnahmekasten (30) in einer vorbestimmten Winkelstellung relativ zum Anbauwerkzeug (10) mit den Aufnahmeblechen (12) verbindbar ist und wobei der Schnellwechseladapter an dem Aufnahmekasten (30) ankoppelbar ist,
**dadurch gekennzeichnet,**
**dass** die Lochbilder der Befestigungsbohrungen (28, 29) so in den Aufnahmeblechen (12) vorgesehen sind, dass der Aufnahmekasten (30) in drei unterschiedlichen Hauptwinkelstellungen mit den Aufnahmeblechen (12) verbindbar ist und dass das Anbauwerkzeug ein Gabelträger (10) ist, der in einer ersten Winkellage eine größere Stapelhöhe aufnehmen kann, während er in einer zweiten Winkellage eine höhere Traglast aufnehmen kann und in der mittleren zwischen diesen liegenden Winkellage eine mittlere Stapelhöhe bzw. Traglast aufnehmen kann.

2. Anbauwerkzeug nach Anspruch 1, **dadurch gekennzeichnet, dass** die Aufnahmebleche (12) eine Mehrzahl von Befestigungsbohrungen (28, 29) aufweisen, die so angeordnet sind, dass der Aufnahmekasten (30) in der vorbestimmten Winkelstellung relativ zum Anbauwerkzeug (10) mit den Aufnahmeblechen (12) verbindbar ist.

3. Anbauwerkzeug nach Anspruch 1, **dadurch gekennzeichnet, dass** der Aufnahmekasten (30) einseitig drehfest mit den Aufnahmeblechen (12) verbunden ist, während er auf der anderen Seite gegenüber den Aufnahmeblechen (12) beispielsweise über eine Gewindespindel verstellbar ist, um die vorbestimmte Winkelstellung relativ zum Anbauwerkzeug (10) einzustellen.

4. Anbauwerkzeug nach einem der Ansprüche 1 bis 3, **dadurch gekennzeichnet, dass** die Aufnahmebleche (12) an das Anbauwerkzeug (30) angeschweißt sind.

5. Anbauwerkzeug nach einem der Ansprüche 1 bis 3, **dadurch gekennzeichnet, dass** die Aufnahmebleche (12) an das Anbauwerkzeug (30) angeschraubt sind.

6. Anbauwerkzeug nach einem der vorangehenden Ansprüche, **dadurch gekennzeichnet, dass** der Aufnahmekasten (30) durch Verbolzungen oder Schwerspannstifte (32) mit den Aufnahmeblechen verbindbar ist.

7. Anbauwerkzeug nach einem der vorangehenden Ansprüche, **dadurch gekennzeichnet, dass** die Lochbilder in den Aufnahmeblechen so gewählt sind, dass der Aufnahmekasten (30) Zwischenwinkeistellungen zwischen den Hauptwinkelstellungen einnehmen kann.

## Claims

1. An installation tool for construction machinery having a receiver via which the installation tool can be connected to a quick-change adapter of a construction machine, comprising two metal receiver plates (12), wherein a receiver box (30) can be connected to the metal receiver plates (12) at a predefined angular position relative to the installation tool (10) and wherein the quick-change adapter can be coupled to the receiver box (30),
**characterised in that**
the hole patterns of the fastening bores (28, 29) are provided in the metal receiver plates (12) such that the receiver box (30) can be connected to the metal receiver plates (12) in three different main angular positions; and **in that** the installation tool is a fork carriage (10) which can take up a larger stack height in a first angular position, while it can take up a higher payload in a second angular position and can take up a medium stack height or payload in the middle angular position lying between them.

2. An installation tool in accordance with claim 1, **characterised in that** the metal receiver plates (12) have a plurality of fastening bores (28, 29) which are arranged such that the receiver box (30) can be connected to the metal receiver plates (12) in the predefined angular position relative to the installation tool (10).

3. An installation tool in accordance with claim 1, **characterised in that** the receiver box (30) is rotationally fixedly connected to the metal receiver plates (12) at one side, whereas it can be adjusted with respect to the metal receiver plates (12), for example via a threaded spindle, at the other side to set the predefined angular position relative to the installation tool (10).

4. An installation tool in accordance with one of the claims 1 to 3, **characterised in that** the metal receiver plates (12) are welded to the installation tool.

5. An installation tool in accordance with one of the claims 1 to 3, **characterised in that** the metal receiver plates (12) are screwed to the installation tool.

6. An installation tool in accordance with one of the preceding claims, **characterised in that** the receiver box (30) can be connected to the metal receiver plates by pin connections or split pins (32).

7. An installation tool in accordance with one of the preceding claims, **characterised in that** the hole patterns in the metal receiver plates are selected such that the receiver box (30) can adopt intermediate angular positions between the main angular positions.

## Revendications

1. Outil d'extension pour engin de travaux publics comprenant un logement, par l'intermédiaire duquel l'outil d'extension peut être relié à un adaptateur pour attache rapide d'un engin de travaux publics et constitué de deux tôles de réception (12), un caisson de réception (30) pouvant être relié aux tôles de réception (12) dans une position angulaire prédéterminée par rapport à l'outil d'extension (10) et l'adaptateur pour attache rapide pouvant être couplé au caisson de réception (30),
**caractérisé en ce que**
la configuration de perçage des trous de fixation (28, 29) est prévue dans les tôles de réception (12) de telle sorte que le caisson de réception (30) peut être relié aux tôles de réception (12) dans trois positions angulaires principales différentes, et **en ce que** l'outil d'extension est un porte-fourche (10) qui peut recevoir une hauteur d'empilage plus importante dans une première position angulaire, tandis qu'il peut recevoir une charge plus importante dans une seconde position angulaire et qu'il peut recevoir une hauteur d'empilage et/ou une charge moyennes dans la position angulaire médiane se trouvant entre ces deux positions angulaires.

2. Outil d'extension selon la revendication 1, **caractérisé en ce que** les tôles de réception (12) comportent une pluralité de trous de fixation (28, 29) qui sont disposés de telle sorte que le caisson de réception (30) peut être relié aux tôles de réception (12) dans la position angulaire prédéterminée par rapport à l'outil d'extension (10).

3. Outil d'extension selon la revendication 1, **caractérisé en ce que** le caisson de réception (30) est relié d'un côté solidaire en rotation avec les tôles de réception (12), tandis que de l'autre côté il est orientable par, rapport aux tôles de réception (12) par exemple par l'intermédiaire d'une broche filetée pour régler la position angulaire prédéterminée par rapport à l'outil d'extension (10).

4. Outil d'extension selon l'une des revendications 1 à 3, **caractérisée en ce que** les tôles de réception (12) sont soudées sur l'outil d'extension.

5. Outil d'extension selon l'une des revendications 1 à 3, **caractérisée en ce que** les tôles de réception (12) sont vissées sur l'outil d'extension.

6. Outil d'extension selon l'une des revendications précédentes, **caractérisé en ce que** le caisson de réception (30) peut être relié aux tôles d'extension par des boulonnages ou par des goupilles élastiques fendues (32).

7. Outil d'extension selon l'une des revendications précédentes, **caractérisé en ce que** la configuration de perçage dans les tôles de réception est choisie de sorte que le caisson de réception (30) peut adopter des positions angulaires intermédiaires entre les positions angulaires principales.
